# FASCICULE DE BREVET EUROPEEN

(11) **EP 0 041 267 B1**
(45) Date de publication et mention de la délivrance du brevet: **28.12.1983**
(21) Numéro de dépôt: 81104214.2
(22) Date de dépôt: 02.06.1981
(51) Int. Cl.: F04B 43/12

(54) **Pompe péristaltique**
Peristaltische Pumpe
Peristaltic pump

(30) Priorité: 03.06.1980 FR 8012292
(43) Date de publication de la demande: 09.12.1981
(73) Titulaire: Malbec, Edouard, F-10160 Le Gond Pontouvre (FR)
(72) Inventeur: Malbec, Edouard, F-10160 Le Gond Pontouvre (FR)
(74) Mandataire: Casalonga, Axel

## Description

L'invention se rapporte aux pompes péristaltiques du type à tube déformable formant corps de pompe et qui est interposé entre des rouleaux, coopérant par friction avec un arbre central d'entraînement, et un carter externe formant des chemins de roulement pour les rouleaux de part et d'autre d'une gorge de logement du tube. (Voir, par exemple, le FR-A-2 383 333.)

On a déjà préconisé en vue d'améliorer les performances et l'endurance de telles pompes d'utiliser les rouleaux eux-mêmes comme palier de l'arbre d'entraînement, de recourir à l'emploi d'au moins un rouleau non travaillant, et d'en utiliser au moins un qui soit élastiquement déformable.

De telles pompes ont notamment l'avantage de pouvoir être fabriquées à faible coût grâce à une mécanique qui peut être entièrement constituée de pièces en matière plastique moulée et cependant utilisée à des régimes de rotation très élevés, permettant de recourir en particulier à l'emploi de micromoteurs à courant continu pouvant dépasser 20 000 tours/minute et qui sont très peu coûteux, ce qui les rend particulièrement intéressantes dans les applications de pompes lave-glace ou de phares pour véhicules divers, mais aussi pour des applications de laboratoires, médicales, ou d'appareillages de distribution de liquides variés.

A de telles vitesses de travail, les pièces en mouvement sont durement sollicitées et les frictions parasites provoquent des échauffements ou usures nuisibles, l'optimisation du fonctionnement tant du point de vue effort de friction, vitesse de rotation et pression de sortie du fluide pompé pour un micromoteur donné étant délicate à trouver.

La présente invention apporte à ces problèmes une solution qui s'est révélée meilleure que celles à présent connues et qui, dans une pompe péristaltique à tube déformable formant corps de pompe, interposé entre des rouleaux, coopérant par friction avec un arbre central d'entraînement, et un carter externe formant des chemins de roulement pour les rouleaux de part et d'autre d'une gorge de logement du tube, est caractérisée en ce que chaque rouleau travaillant avec le tube est rigide dans sa partie centrale coopérant avec le tube, tandis qu'il est déformable élastiquement à ses extrémités coopérant avec les chemins de roulement.

De préférence en outre, du point de vue de l'optimisation du fonctionnement précitée et de l'endurance, la pompe péristaltique selon l'invention comporte au moins un rouleau non travaillant à moyeu enjambant le tube et dont les extrémités sont de préférence aussi déformables élastiquement.

Une amélioration est encore obtenue par un guidage des rouleaux comportant, engagés à rotation dans leur partie centrale formant moyeu, les axes en porte-à-faux d'un plateau guide-espaceur s'étendant dans le carter en bout de l'arbre d'entraînement, les moyeux faisant saillie latéralement par rapport aux rouleaux pour coopérer en butée axiale avec le plateau. Le plateau guide-espaceur peut présenter une liaison tournante de centrage avec le carter, de même qu'une telle liaison tournante de centrage peut aussi être prévue avec l'arbre central d'entraînement.

En d'autres termes, l'invention conduit à l'utilisation de micromoteurs de puissances réduites jamais encore atteintes à caractéristiques de pompage égales considérées ou permettant l'obtention de pressions relativement plus élevées qu'à l'ordinaire, et de façon favorable quant à l'endurance de vie du tube. Il est en outre à voir notamment que la présence de rouleaux non travaillants permet ici, à débit égal, de recourir à des tubes de plus faible diamètre qui sont plus résistants à l'usage, et qui peuvent être utilisés en nombre variable, en parallèle ou séparément le cas échéant.

Plusieurs formes de réalisation d'une pompe péristaltique selon l'invention sont d'ailleurs ci-après décrites, à titre d'exemples, et en référence au dessin annexé, dans lequel :
la figure 1 est une vue en coupe axiale d'une pompe péristaltique selon l'invention ;
la figure 2 est une vue en coupe transversale de cette pompe suivant II-II de la figure 1 ;
la figure 3 est une vue en coupe axiale d'une autre forme de réalisation d'une pompe selon l'invention ;
la figure 4 est une vue en bout côté carter de pompe de la figure 3 ;
la figure 5 est une vue en coupe axiale d'une autre forme de réalisation d'une pompe selon l'invention.

La pompe représentée aux figures 1 et 2 comprend un carter de moteur et de pompe 1, comportant une paroi médiane 2 qui sépare un logement 3 du moteur 4 d'un logement 5 du mécanisme de pompe, et qui est traversée par l'arbre 6 du moteur formant arbre d'entraînement central de la pompe. Ce carter est complété à ses deux extrémités, d'un côté par un couvercle de retenue 7 du moteur que traversent les languettes de connexion électrique 8 de ce dernier, et de l'autre côté par un couvercle de retenue 9 du mécanisme de pompe.

Le couvercle 9 forme avec le carter 1 une gorge circulaire 10 dans laquelle est disposé un tube déformable en élastomère 11, dont les extrémités sortent au travers d'une ouverture 12 d'interruption de la gorge, ménagée dans le carter 1.

De part et d'autre de la gorge 10, le carter 1 et le couvercle 9 forment respectivement un chemin de roulement circulaire 13 pour le premier et 14 pour le second.

Avec ces chemins 13 et 14 coopérent trois rouleaux, comprenant deux rouleaux 15 travaillants avec le tube et un rouleau non travaillant 16, tous trois étant par ailleurs montés en contact étroit avec l'arbre d'entraînement central 6 et constitués en matière plastique, par exemple en DELRIN ou RYTON (marques déposées).

Chaque rouleau travaillant 15 est de forme générale cylindrique pleine dans sa partie centrale 15a de façon à être absolument rigide vis-à- vis du tube 11 dont il rapproche les parois en contact d'étanchéité suivant sa génératrice opposée à celle en contact avec l'arbre 6, tandis que ses extrémités coopérant avec les chemins de roulement 13, 14 sont tubulaires de façon à être élastiquement déformables en fonctionnement.

Le rouleau non travaillant 16 est constitué sous forme d'un diabolo dont la partie centrale enjambe le tube et dont les extrémités coopérant avec les chemins de roulement 13, 14 sont évidées de façon à constituer aussi des corps roulants élastiquement déformables.

Ces trois rouleaux sont répartis à 120° et maintenus à l'aide d'un plateau guide-espaceur 17 comportant, engagés à rotation dans des passages axiaux de la partie centrale des rouleaux, trois axes latéraux 18 en porte-à-faux, le plateau 17 s'étendant dans le carter en bout de l'arbre d'entraînement 6 et ayant une liaison tournante de centrage avec le couvercle assurée par l'intermédiaire d'un axe 19 engagé dans un logement correspondant 20 du couvercle 9.

On constatera à l'examen de la figure 2 que deux rouleaux travaillants suffisent pour obtenir une pompe étanche à l'arrêt et à débit continu, l'un des rouleaux 15 ayant déjà écrasé le tube à l'admission (flèche A) avant que l'autre ne le quitte au refoulement (flèche B). En l'absence d'exigence d'étanchéité à l'arrêt, on pourrait en variante n'utiliser qu'un seul rouleau travaillant et deux rouleaux non travaillants. Les sens de rotation des éléments de la pompe sont indiqués par des flèches à la figure 2, dans le cadre du fonctionnement à admission de liquide suivant la flèche A et refoulement suivant la flèche B.

Comme on a constaté que dans une pompe de ce genre les rouleaux sont soumis à une sollicitation axiale unidirectionnelle dépendant du sens de rotation du moteur, leur butée axiale est ici avantageusement prévue, pour le sens de rotation indiqué du moteur, entre leur moyeu faisant légèrement saillie par rapport au rouleau et le plateau 17, de préférence avec interposition de rondelles anti-friction 21.

Le plateau guide-espaceur 17 peut aussi être pourvu dans sa partie centrale autour de l'axe 19 d'une rondelle anti-friction 22 destinée à coopérer avec le couvercle de carter 9.

On a constaté principalement que la structure du ou des rouleaux travaillants à déformation différentielle est déterminante pour l'obtention de pressions élevées et d'un bon palier d'entraînement à friction fonctionnant à vitesse élevée et constituant à lui seul palier de l'arbre d'entraînement. De plus l'emploi d'un plateau guide-espaceur tel que décrit conduit à un meilleur rendement que toute autre solution de cage d'espacement des rouleaux qui pourrait être utilisée ici. Enfin l'emploi d'un ou du plus grand nombre de rouleaux non travaillants possibles offre les avantages déjà mentionnés dans le préambule du point de vue endurance y compris celle découlant d'un meilleur choix possible du tube pour des performances données.

C'est ainsi que dans une application de pompe lave-glace pour véhicule automobile par exemple, on peut envisager en variante de placer deux tubes en parallèle alimentant chacun un gicleur d'aspersion du pare-brise, voire un troisième tube pour alimenter les gicleurs d'aspersion des phares.

Comme il a été dit, en vue d'obtenir à la fois des pressions et débits relativement élevés pour de telles pompes, on peut alors avantageusement utiliser plusieurs tubes en parallèle à admission individuelle ou commune par collecteur d'admission, et à refoulement commun dans un collecteur de sortie.

Une telle solution est illustrée aux figures 3 et 4, dans le cadre d'un agencement de la pompe sous forme de cassette interchangeable, constituée d'un carter 23 et d'un couvercle 24 formant comme précédemment gorge de logement des tubes 25 et constituant des chemins de roulement 26 et 27 pour les rouleaux travaillants 28 et non travaillant 29 qui sont de même montés sur un plateau guide-espaceur désigné par 30 dans son ensemble. Ils coopérent ici avec un arbre d'entraînement 31 ayant un épaulement 32 de retenue dans le carter et présentant un logement 33 de section polygonale permettant son embrochage sur l'arbre de sortie 34 du moteur 35, de section polygonale correspondante. Le plateau 30 présente en outre ici une liaison tournante de centrage avec l'arbre 31, de dernier présentant à cet effet un axe 31a de diamètre restreint engagé, dans un logement femelle correspondant du plateau 30.

Le moteur 35 comporte son propre carter 36 à couvercle 37 et qui est pourvu du côté de son arbre de sortie, de trois griffes 38 de maintien élastique de la cassette coopérant avec une gorge de retenue 39 ménagée sur le carter de pompe 23, de sorte que la cassette est embrochable sur l'arbre 34, maintenue élastiquement en état d'autocentrage sur ce dernier par l'intermédiaire des griffes 38 et amovible par rapport au carter du moteur 35 par un simple effort d'extraction hors des griffes élastiques 38.

Les quatre tubes 25 sont ici respectivement reliés côté admission aux embouts de raccordement 40 d'un tube collecteur d'admission 41 et côté refoulement aux embouts de raccordement 42 d'un tube collecteur d'échappement 43, ces tubes pouvant être maintenus en position entre eux et par rapport au carter de pompe 23 par l'intermédiaire d'une pince élastique 44 de forme appropriée visible à la figure 4 et ayant à la fois. un engagement de forme avec les collecteurs 41, 43 et de ses branches libres avec le carter de pompe en 45.

La figure 5 illustre une variante de réalisation portant essentiellement sur un guidage renforcé des rouleaux propre à convenir à des pompes de plus grand débit et à vitesse plus lente que celles des applications précitées.

Dans ce cas, une cage 46 est constituée comprenant deux plateaux 47, 48 que relient des axes 49 traversant les moyeux des rouleaux, ces plateaux ayant une liaison tournante de centrage, l'un 47 avec un axe 51 de diamètre restreint prolongeant l'arbre central d'entraînement 52, l'autre 48 avec un axe 53 de diamètre restreint constituant l'axe d'accouplement avec l'arbre 54 du moteur d'entraînement, auquel il est ici lié par un accouplement élastique constitué d'un manchon en caoutchouc 55 ayant un engagement à force avec eux.

De telles pompes peuvent également fonctionner de façon intéressante sous simple alimentation électrique par pile photovoltaïque.

Bien entendu de nombreuses variantes peuvent encore être imaginées tout en restant encore dans le cadre de l'invention revendiquée.

## Revendications

1. Pompe péristaltique à tube déformable (11) formant corps de pompe, interposé entre des rouleaux (15, 16), coopérant par friction avec un arbre central d'entraînement (6), et un carter externe (1) formant des chemins de roulement (13, 14) pour les rouleaux de part et d'autre d'une gorge de logement (10) du tube, caractérisée en ce que chaque rouleau (15) travaillant avec le tube est rigide dans sa partie centrale (15a) coopérant avec le tube, tandis qu'il est déformable élastiquement à ses extrémités coopérant avec les chemins de roulement (13, 14).

2. Pompe péristaltique selon la revendication 1, caractérisée en ce qu'elle comporte au moins un rouleau (16) non travaillant à moyeu enjambant le tube (11).

3. Pompe péristaltique selon la revendication 2, caractérisée en ce que les extrémités du ou de chaque rouleau (16) non travaillant sont déformables élastiquement.

4. Pompe péristaltique selon l'une des revendications précédentes, caractérisée en ce que les rouleaux reçoivent, engagés à rotation dans leur partie centrale formant moyeu, les axes en porte-à-faux (18) d'un plateau guide-espaceur (17) s'étendant dans le carter en bout de l'arbre d'entraînement (6), les moyeux faisant saillie latéralement par rapport aux rouleaux pour coopérer en butée axiale avec le plateau.

5. Pompe péristaltique selon la revendication 4, caractérisée en ce qu'une liaison tournante de centrage (19, 20) est prévue entre le plateau guide-espaceur (17) et le carter (1).

6. Pompe péristaltique selon la revendication 4 ou 5, caractérisée en ce qu'une liaison tournante de centrage (31a) est prévue entre le plateau guide-espaceur (30) et l'arbre central d'entraînement (31).

7. Pompe péristaltique selon l'une des revendications 1 à 3, caractérisée en ce que les rouleaux reçoivent, engagés à rotation dans leur partie centrale formant moyeu, les axes (49) d'une cage guide-espaceuse (46) comprenant un plateau (47, 48) de chaque côté des rouleaux, qui comporte une liaison tournante de centrage avec une partie de diamètre restreint de l'arbre central d'entraînement (52).

8. Pompe péristaltique selon l'une des revendications 1 à 6, caractérisée en ce que le carter (23) forme une cassette à arbre central d'entraînement (31) incorporé et embrochable sur l'arbre du moteur d'entraînement (34), la cassette étant liée au moteur de façon amovible par l'intermédiaire d'organes élastiques (38).

9. Pompe péristaltique selon l'une des revendications précédentes, caractérisée en ce qu'elle comporte plusieurs tubes (25) montés en parallèle et respectivement réunis à un collecteur de refoulement (43) du fluide pompé.

## Claims

1. A peristaltic pump with deformable tube (11) forming the pump body placed between rollers (15, 16) engaging by friction with a central drive shaft (6) and an outer casing (1) forming tracks (13, 14) for the rollers on either side of a tube housing groove (10), characterized in that each roller (15) working with the tube is rigid in its centre portion (15a) engaging with the tube, whilst it is elastically deformable at its ends running on the tracks (13, 14).

2. The peristaltic pump according to claim 1, characterized in that it comprises at least one idle roller (16) with a hub straddling the tube (11).

3. The peristaltic pump according to claim 2, characterized in that the ends of the or of each idle roller (16) are elastically deformable.

4. The peristaltic pump according to any one of the previous claims, characterized in that the rollers receive the cantilevered shafts (18), rotatably inserted in their centre portion forming their hub, of a spacer-guide plate extending inside the casing at the end of the drive shaft (6), with the hubs protruding laterally with respect to the rollers to butt axially against and work with the plate.

5. The peristaltic pump according to claim 4, characterized in that a rotating centering connection (19, 20) is provided between the spacer-guide plate (17) and the casing (1).

6. The peristaltic pump according to claims 4 or 5, characterized in that a rotating centering connection (31a) is provided between the spacer-guide plate (30) and the central drive shaft (31).

7. The peristaltic pump according to any of claims 1 to 3, characterized in that the rollers receive the shafts (49), rotatably inserted inside their centre portion forming their hub, of a spacer-guide cage (46) consisting of a plate (47, 48) on each side of the rollers which comprises a rotating centering connection to a reduced- diameter portion of the central drive shaft (52).

8. The peristaltic pump according to any of claims 1 to 6, characterized in that the casing (23) forms a cassette with a built-in central drive shaft (31) that can be plugged into the shaft of the drive motor (34), with the cassette being removably joined to the motor by means of flexible members (38).

9. The peristaltic pump according to any of the preceding claims, characterized in that it comprises several tubes (25) installed in parallel and respectively connected to a pumped fluid delivery manifold (43).

## Patentansprüche

1. Peristaltische Pumpe mit einem, den Pumpenkörper bildenden verformbaren Schlauch (11), der zwischen Rollen (15, 16), die durch eine zentral gelegene Mitnahmewelle (6) durch Reibung angetrieben werden, und einem externen Gehäuse (1), das Laufwege (13, 14) für die an jeder Seite einer Aufnahmerille (10) des Schlauches angebrachten Rollen bildet, gelegen ist, dadurch gekennzeichnet, daß jede mit dem Schlauch zusammenarbeitende Rolle (15) in ihrem mittleren mit dem Schlauch zusammenarbeitenden Teil (15a) starr ist, während sie an ihren, mit den Laufwegen (13, 14) zusammenarbeitenden Enden elastisch verformbar ist.

2. Peristaltische Pumpe gemäß dem Anspruch 1, dadurch gekennzeichnet, daß sie mindestens mit einer nichtarbeitenden Rolle (16) mit einer den Schlauch (11) überspannenden Nabe versehen ist.

3. Peristaltische Pumpe gemäß dem Anspruch 2, dadurch gekennzeichnet, daß die Enden der bzw. jeder nichtarbeitenden Rolle elastisch verformbar sind.

4. Peristaltische Pumpe gemäß einem der vorstehenden Ansprüche, dadurch gekeennzeichnet, daß die Rollen in ihrem mittleren, die Nabe bildenden Teil drehend, die freitragenden Achsen (18) einer am Ende der Mitnahmewelle (6) in das Gehäuse hineinragenden aufnehmen, wobei die Naben in Bezug auf die Rollen seitlich überstehen, um einen axialen Anschlag mit der Platte zu bilden.

5. Peristaltische Pumpe gemäß dem Anspruch 4, dadurch gekennzeichnet, daß zwischen der Abstandsführungsplatte (17) und dem Gehäuse (1) eine drehende Zentrierungsverbindung (19, 20) vorgesehen ist.

6. Peristaltische Pumpe gemäß dem Ansprüch 4 bzw. 5, dadurch gekennzeichnet, daß zwischen der Abstandsführungsplatte (30) und der zentralen Mitnahmewelle (31) eine drehende Zentrierungsverbindung (31a) vorgesehen ist.

7. Peristaltische Pumpe gemäß einem der Ansprüche 1 bis 3, dadurch gekennzeichnet, daß die Rollen in ihrem mittleren die nabe bildenden Teil drehend die Achsen (49) eines mit einer Platte (47, 48) an jeder Seite der Rollen versehenen Abstandsführungskäfiges (46) aufnehmen, wobei jede dieser Platten eine Zentrierungsdrehverbindung mit einem Teil verringerten Durchmessers der zentralen Mitnahmewelle (52) bildet.

8. Peristaltische Pumpe gemäß einem der Ansprüche 1 bis 6, dadurch gekennzeichnet, daß das Gehäuse (23) eine Kassette mit eingebauter und an die Welle des antriebsmotors (34) ankuppelbarer zentraler Mitnahmewelle (31) bildet, wobei die Kassette mit elastischen Verbindungsgliedern (38) lösbar am Motor angeschlossen ist.

9. Peristaltische Pumpe gemäß einem der vorstehenden Ansprüche, dadurch gekennzeichnet, daß sie mit mehreren parallel angeordneten und jeweils an einen Verdrängungskollektor (43) der gepumpten Flüssigkeit angeschlossenen Schläuchen (25) versehen ist.
